# EUROPÄISCHE PATENTSCHRIFT

(11) **EP 3 530 544 B1**
(45) Veröffentlichungstag und Bekanntmachung des Hinweises auf die Patenterteilung: **13.10.2021**
(21) Anmeldenummer: 19158269.1
(22) Anmeldetag: 20.02.2019
(51) Int. Cl.: B61G 11/16, B61G 11/18

(54) **DEFORMATIONSVORRICHTUNG MIT AUFKLETTERSCHUTZ FÜR SCHIENENFAHRZEUGE**
DEFORMATION DEVICE WITH CLIMBING PROTECTION FOR RAIL VEHICLES
DISPOSITIF DE DÉFORMATION POURVU DE PROTECTION ANTI-CHEVAUCHEMENT POUR VÉHICULES FERROVIAIRES

(30) Priorität: 21.02.2018 DE 102018103844
(43) Veröffentlichungstag der Anmeldung: 28.08.2019
(73) Patentinhaber: Schneider, Falk, 88239 Wangen (DE)
(72) Erfinder: Schneider, Falk, 88239 Wangen (DE)
(74) Vertreter: Otten, Roth, Dobler & Partner mbB Patentanwälte

(56) Entgegenhaltungen:
- EP-A2- 1 900 593
- AT-A1- 509 376
- CN-A- 106 218 660
- DE-U1- 20 117 536
- PL-B1- 224 511
- US-A1- 2009 058 109
- US-A1- 2009 065 462

## Beschreibung

Die Erfindung betrifft ein Deformationssystem nach dem Oberbegriff des Anspruchs 1 und ein Schienenfahrzeug nach dem Oberbegriff des Anspruchs 14. Aus dem Stand der Technik sind zahlreiche

Deformationsvorrichtungen wie z.B. Crashpuffer für Schienenfahrzeuge bekannt, die bei einer Kollision einen Teil der Bewegungsenergie aufnehmen, insbesondere verzehren sollen, z.B. aus der EP 1 305 199 B1. Der Hülsenpuffer umfasst dabei elastische oder teilweise elastische Elemente, die bei einem Stoß sich zunächst verformen und anschließend in ihre vorherige Form zurückgehen und zumindest einen Teil der aufgenommenen Energie wieder abgeben. Zudem sind bei diesem Crashpuffer Teile vorhanden, die sich plastisch verformen können, sodass die Bewegungsenergie beim Crash in Verformungsarbeit umgesetzt und auf diese Weise verzehrt wird.

Ferner sind aus dem Stand der Technik sogenannte Aufkletterschutzvorrichtungen bekannt, mit denen verhindert werden soll, dass bei einer Kollision einzelne Wagen bzw. Wagenkästen übereinander geschoben werden. Dieses Aufklettern bedingt in der Regel eine mitunter lebensgefährliche Situation für die Insassen der Wagen bzw. Wagenkästen, zumal diese von oben zusammengedrückt werden können. Der Aufkletterschutz umfasst meist eine plattenartige Struktur aus horizontal verlaufenden Rillen und ist meist beidseitig der Kupplung des Wagens angebracht. Kollidieren Wagen, insbesondere gleichen Typs miteinander, stoßen auch diese Aufkletterschutz-Strukturen gegeneinander, sodass sich die Rillen miteinander verkeilen. Eine Ausweichbewegung eines der Wagen (Aufklettern) nach oben wird somit erschwert bzw. verhindert.

Die PL 224 511 B1 offenbart eine Deformationsvorrichtung mit einer Aufkletterschutzvorrichtung, die derart ausgebildet ist, dass sie im Falle eines die Deformationsvorrichtung mechanisch verformenden Zusammenstoßes den Pufferteller des kollidierenden Gegenfahrzeugs mittels vier greifer- bzw. zangenartig ausgebildeten Streben umgreift.

Diese den Gegenpuffer greifer- bzw. zangenartig umgreifende Bewegung der Streben wird dabei durch eine vom Zusammenstoß verursachte und von der vorgegebenen Verformung der die Streben der Aufkletterschutzvorrichtung tragenden Struktur bewirkt.

Die EP 1 900 593 A2 offenbart ein Schienenfahrzeug mit einer Crashpufferbox, die als gehäuseartiges Blechbauteil ausgebildet ist. Deren innere und äußere Wandungen weisen an örtlich definierten Stellen Bauteilschwächungen und in Längsrichtung verlaufende Abkantungen auf, derart, dass sich die Crashbox während der Energieaufnahme durch Falt- und Stauchungsvorgänge verformen soll.

Dadurch soll eine verbesserte Absorptionswirkung erzielt und bei einem Frontalaufprall eine Unversehrtheit des in der Fahrerkabine befindlichen Fahrers bewirkt werden.

Die CN 106218660A offenbart ein Tramfahrzeug mit einer nach einer Kollision einfach austauschbaren Stoßfängereinheit. Die Stoßfängereinheit umfasst eine quer zur Fahrzeugfront an eine Tram montierbare, im Querschnit "C"-förmige, seitlich abgebogene Stoßstange aus Metall mit frontseitig ausgebildeten Aufkletterschutz-Zähnen.

Die Stoßstange ist mittels einem sie in ihrer Längserstreckung im Inneren im Wesentlichen ausfüllenden und etwa doppelt so tief wie sie ausgebildeten, elastisch verformbaren Doppelkammer-Gummipufferelement mit aufvulkanisierter, U-förmiger Klemmplatte und zwei diese tragenden, sich vorgegeben unelastisch verformenden Deformationsrohren in zwei komplementäre Aufnahmekammern an der Tragstruktur der Tram ansteck- und nach einer Kollision komfortabel tauschbar.

Damit soll eine kompakte Stoßfängereinheit bereitgestellt werden, für eine Anbringung unter beengtem Montageplatz, bedingt durch einen schmalen Aufbau von Tramfahrzeugen und den in diesem Bereich angeordneten Kupplungselementen.

Die US 2009/0058109 A1 offenbart ein Stoßabsorptionssystem zur Absorption bzw. zum Verzehr von Aufprallenergie aus einer frontalen oder seitlichen Kollision mit einem Hindernis, für eine, einen abgerundet angespitzten Front- oder Heckbereich aufweisende Straßenbahn.

Das Stoßabsorptionssystem umfasst zwei separat ausgebildete, jeweils um eine eigene vertikale Achse horizontal, von der Seite nach innen verschwenk- und pendelbar im an die Front angrenzenden Seitenberich angeordnete Stoßabsorberelemente, sowie ein drittes, zentral zwischen den beiden seitlichen Stoßabsorberelementen in Längsrichtung der Tram ausgerichtet angeordnetes, sich bei Bedarf plastisch verformendes Deformationselement.

Alle diese Stoßabsorber- und Deformationselemente sind hinter einer verschließ- und öffnenbaren, front- oder heckseitigen Verkleidung des Fahrzeugs zur Freigabe/zum Verschließen einer zentralen Pufferkupplung zum Ankuppeln an eine andere Tram versteckt angeordnet. Mit Ihnen soll insbesondere der Wirkung und Gefahr von nicht axialen, seitlichen Kollisionen begegnet werden.

Die US 2009/0065462 A1 offenbart Puffer-Module für Wasser- und Schienenfahrzeuge mit elastisch und unelastisch verformbaren Energieabsorptionselementen. Diese Puffer-Module können mittels einem Flansch stirnseitig entweder an die Tragstruktur des Fahrzeugs montiert werden, komplett von dieser abstehend, oder, zum Teil versenkt, in dieser Tragstruktur oder in einem als Verbindungselement zur Tragstruktur des Fahrzeugs dienenden, direkt an der Stirnseite der Tragstruktur befestigbaren Querbaum aufgenommen werden.

Zur zuverlässigen Energieumwandlung bei einer starken Krafteinwirkung soll ein Verbindungselement zwischen dem elastisch verformbaren und dem unelastisch verformbaren Energieabsorptionselement so an das elsatisch verformbare gepresst sein, dass das unelastisch verformbare spielfrei zwischen dem elastisch verformbaren und einer Basisplatte des Puffermoduls verspannt ist.

Die DE 201 17 536 U1 offenbart einen Aufkletterschutz für mit Puffern ausgestattete Schienenfahrzeuge. Dieser Aufkletterschutz ist in der Form von horizontalen Rippen ausgebildet, oberhalb und unterhalb des Puffertellers und, von diesem aus betrachtet, in Einfederrichtung hinter ihm, aber vor seiner maximalen Eintauchtiefe. Sie sollen den Pufferteller im Kollisionsfall oben und unten umschließen.

Die AT 509 376 A1 offenbart ein Crashmodul für eine Tram mit wenigstens einem Crashelement zur longitudinalen Energieaufnahme durch plastische Verformung bei Zusammenstößen in Fahrzeuglängsrichtung, sowie separat ausgebildete und parallel zum Crashelement angeordnete, reversible Pufferelemente für kleine Aufprallenergien.

Mit dem Crashmodul ist ein Querprofil verbunden, bei dem die Druck- und Schubfestigkeit in Querrichtung wesentlich größer ist als in Längsrichtung. Damit soll die energieaufnehmende Wirkung des Crashelementes bei Zusammenstößen in Fahrzeuglängsrichtung praktisch unverändert bleiben, aber bei schrägen Zusammenstößen mit lateraler Krafteinwirkung -wie bei Unfällen von Straßenbahnen mit Kraftfahrzeugen- die laterale Kraft durch das Querprofil aufgenommen und in bestimmte Punkte des Wagenkastens eingeleitet werden.

Damit das Querprofil das Crashelement so stützt, dass dieses die Kollisionsenergie durch plastische Verformung dissipieren kann, ist sein plattenförmiges Material so modifiziert, dass es unterschiedliche Festigkeiten in verschiedene Richtungen aufweist. Beispielsweise ausgebildet in der Form eines Blechs mit vielfach trapezförmigem Querschnitt, Bleche mit aufgesetzten dreieckförmigen Verstärkungen oder Profile mit Ausnehmungen.

Damit soll das, durch eine schräge Kollision bedingte, erhöhte Risiko entschärft werden, welches bei Zusammenstößen eines Schienenfahrzeugs mit einem anderen Hindernis als einem weiteren Schienenfahrzeug besteht, wie insbesondere bei Straßenbahnen. Ein weiterer wesentlicher Vorteil sei, dass das betreffende Schienenfahrzeug nach schrägen Zusammenstößen (wenn die Aufprallenergie nicht zu groß war) in den meisten Fällen sehr schnell, einfach und preisgünstig repariert werden könne.

Aufgabe der Erfindung ist es, ein Deformationssystem für Schienenfahrzeuge bereitstellen zu können, das eine erhöhte Sicherheit bietet.

Die Aufgabe wird, ausgehend von einem Deformationssystem der eingangs genannten Art, durch die kennzeichnenden Merkmale der Ansprüche 1 und 14 gelöst.

Durch die in den Unteransprüchen genannten Maßnahmen sind vorteilhafte Ausführungen und Weiterbildungen der Erfindung möglich.

Die erfindungsgemäße Deformationsvorrichtung ist an einer Tragstruktur, welche beweglich oder fest an einem Schienenfahrzeug angebracht ist, zu befestigen, um im Fall eines Zusammenstoßes die dabei auftretenden Kräfte aufzunehmen und zumindest einen Teil der Energie zu verzehren. Dementsprechend umfasst die Deformationsvorrichtung eine Dämpfungseinrichtung mit wenigstens zwei Pufferelementen zur reversiblen und/oder irreversiblen Aufnahme von Druckkräften beim Crash, welche (in Fahrtrichtung des Schienenfahrzeugs) in Serie geschaltet sind. Um ein erhöhtes Maß an Sicherheit bieten zu können, ist die Aufkletterschutzvorrichtung an der Dämpfungseinrichtung befestigt bzw. abgestützt. Eine Aufkletterschutzvorrichtung soll die Gefahr verringern, dass bei einer Kollision des Schienenfahrzeugs mit einem Kollisionsobjekt, wobei in der Regel zwei Wagen miteinander kollidieren, eines davon über das andere geschoben wird.

Durch diese Maßnahme wird die Aufkletterschutzvorrichtung lokal abgestützt, nämlich an der Dämpfungseinrichtung, und der Kraftfluss wird beim Zusammenstoß in die Dämpfungseinrichtung und sodann gebündelt in Richtung Tragstruktur geleitet.

Handelt es sich, wie aus dem Stand der Technik bekannt, bei dem Aufkletterschutz zum Beispiel um an der Tragstruktur angebrachte Platten, so tritt die Wirkung des Aufkletterschutzes in diesem Fall erst dann in Kraft, wenn der kollidierende Wagen unmittelbar auf die Tragstruktur trifft und ein etwaiger Crashpuffer bereits vollständig deformiert wurde; mitunter sind sogar herkömmliche Aufkletterschutzvorrichtungen aus dem Stand der Technik bekannt, welche erst hinter der Verkleidung der Tragstruktur angeordnet sind. Im Unterschied zu diesen herkömmlichen Aufkletterschutzvorrichtungen aus dem Stand der Technik kann der Kraftfluss somit gemäß der Erfindung gezielt in einen entsprechenden Bereich der Tragstruktur eingeleitet werden, der beispielsweise zu diesem Zweck eigens stabilisiert ist.

Ein Aufklettern findet, wenn es nicht verhindert wird, meist dann statt, wenn die Tragstrukturen der kollidierenden Wagen unmittelbar aufeinander prallen. Ist die Aufkletterschutzvorrichtung jedoch an der Dämpfungseinrichtung, also in einem gewissen Abstand vor der Tragstruktur angeordnet, somit wird ermöglicht, dass die gegeneinander prallenden Aufkletterschutzvorrichtungen sich verkeilen und der kollidierende Wagen zunächst noch ein Stück mitgeführt wird, bevor überhaupt ein Aufklettern bei unmittelbarer Kollision der Tragstrukturen auftreten kann. In dieser Zeit wird also zusätzlich Energie auf diesem parallelen Mitfahrweg verzehrt.

Insgesamt wird erfindungsgemäß ermöglicht, dass weniger Kollateralschäden auftreten, weil die miteinander kollidierenden Wagen in Bezug auf vertikal wirkende Kräfte bereits frühzeitig miteinander verhaken, während gleichzeitig bereits Bewegungsenergie aufgebraucht wird, zumal die Aufkletterschutzvorrichtungen an der Dämpfungseinrichtung abgestützt bzw. daran befestigt sind.

Die Aufkletterschutzvorrichtung kann grundsätzlich verschiedene Formen aufweisen. Sie kann zum Beispiel L-förmig verlaufen, wobei einer der Schenkel im Wesentlichen parallel zur Fahrtrichtung ausgerichtet ist und einer der Schenkel die Verbindung zur Dämpfungseinrichtung herstellt. Der von den beiden Schenkeln der L-Form eingeschlossene Winkel kann vorzugsweise größer als 90° sein, damit eine möglichst große Komponente des Kraftflusses in die Dämpfungseinrichtung eingeleitet werden kann.

Je nach Ausführungsform kann die Aufkletterschutzvorrichtung einen Teil der Dämpfungseinrichtung an der von der Tragstruktur abgewandten Seite überragen. Sobald bei einem Aufprall die Aufkletterschutzvorrichtung mit einem Teil des kollidierenden Wagens in Berührung kommt (insbesondere mit der Aufkletterschutzvorrichtung des kollidierenden Wagens), wird die in Fahrtrichtung wirkende Kraft in die Dämpfungseinrichtung eingeleitet, und zwar an der Stelle, an welcher sich die Aufkletterschutzvorrichtung an der Dämpfungseinrichtung abstützt bzw. daran befestigt ist.

Gleichgültig, ob die Aufkletterschutzvorrichtung über eine bestimmte Fläche oder an mehreren Punkten befestigt bzw. abgestützt ist, ist es bei einer Ausführungsform der Erfindung insbesondere vorteilhaft, dass die Aufkletterschutzvorrichtung nicht unmittelbar am fahrzeugseitigen Ende der Deformationsvorrichtung befestigt bzw. abgestützt ist. In gleicher Weise ist bei einer derartigen Ausführungsform der Erfindung die Aufkletterschutzvorrichtung nicht unmittelbar mit der Tragstruktur in Kontakt. Auf diese Weise wird bei diesen Ausführungsformen der Erfindung der Kraftfluss stets über die Deformationsvorrichtung bzw. die Dämpfungseinrichtung in Richtung Tragstruktur geleitet. Die Dämpfungseinrichtung ist dazu ausgebildet, bei einem Zusammenstoß einen Teil der Druckkraft oder, wenn möglich, auch die vollständige Druckkraft zu puffern. Je nachdem, mit welcher Wucht der Aufprall erfolgt, kann grundsätzlich nicht immer verhindert werden, dass auch die Tragstruktur des Schienenfahrzeugs deformiert und somit beschädigt wird.

Dennoch zeichnet sich die Deformationsvorrichtung bei der vorliegenden Erfindung bzw. bei Ausführungsbeispielen der Erfindung, vor allem dadurch aus, dass:
- zum einen ein Teil der Energie beim Crash durch die Deformationsvorrichtung aufgebraucht bzw. verzehrt werden kann, und
- zum anderen der Kraftfluss möglichst definiert aufgenommen bzw. konzentriert über die Dämpfungseinrichtung weitergeleitet werden kann, sodass die Folgen des Crashs bzw. die mechanischen Wirkungen und die damit verbundenen Schäden am Fahrzeug möglichst vorhersehbar sind und möglichst gering ausfallen können.

Bei einem Ausführungsbeispiel der Erfindung kann die Aufkletterschutzvorrichtung vor allem am ersten oder zweiten Pufferelement direkt angebracht oder abgestützt sein, wodurch dann ein längerer paralleler Mitfahrweg ermöglicht wird, wenn die Aufkletterschutzvorrichtung weiter von der Tragstruktur beabstandet ist; anders ausgedrückt, wird die Aufkletterschutzvorrichtung, die in Kontakt mit dem kollidierenden Wagen steht, noch bei der Deformation der Dämpfungseinrichtung, bei der Energie verzehrt wird, mitgeführt. Ferner kann eine stabilere Führung ermöglicht werden, wenn die Aufkletterschutzvorrichtung näher an der Tragstruktur befestigt oder abgestützt ist.

Darüber hinaus kann die Aufkletterschutzvorrichtung bei einer Ausführungsvariante zwischen dem ersten und zweiten Pufferelement befestigt bzw. abgestützt sein. Durch diese Maßnahme wiederum kann nicht nur eine Optimierung der zuvor genannten Vorteile erzielt werden, da einerseits Energie über die Dämpfungseinrichtung verzehrt wird, wenn sich die Aufkletterschutzvorrichtung an dieser abstützt und zum anderen eine stabile Führung ermöglicht wird. Vor allem dann, wenn erstes und zweites Pufferelement verschieden aufgebaut sind, wird gezielt der Kraftfluss, der über die Aufkletterschutzvorrichtung übertragen wird, nur in eines der beiden Pufferelement eingeleitet. Dieses Pufferelement, in welches der Kraftfluss von der Aufkletterschutzvorrichtung eingeleitet wird, kann zum Beispiel zum irreversiblen Energieverzehr, etwa durch plastische Verformung, ausgebildet sein. Wenn sich die Aufkletterschutzvorrichtung mit der des kollidierenden Wagens verhakt, kann die über die Aufkletterschutzvorrichtung übertragene Energie somit frühzeitig zumindest teilweise aufgebraucht werden, d.h. es wird noch gezielter Energie aus einem Zusammenstoß vor einem möglichen Aufklettervorgang verbraucht. Die Gefahr eines Aufkletterns kann also zusätzlich reduziert werden.

Ist bei einem Ausführungsbeispiel wiederum die Aufkletterschutzvorrichtung zwischen den beiden Pufferelementen angebracht oder abgestützt, so kann hierfür zwischen den beiden Pufferelementen eine Abschlussplatte bzw. eine Abdeckung vorgesehen sein. Diese Abdeckung oder Abschlussplatte kann den Kraftfluss gezielt aufnehmen und möglichst gleichmäßig verteilt an das in Kraftrichtung dahinter liegende Pufferelement weiterleiten, sodass eine möglichst kontrollierte, gleichmäßige Deformation stattfinden kann. Über die Größe der Fläche der Abdeckung oder Abschlussplatte kann der Druck verringert werden. Eine höhere Stabilität kann zusätzlich erreicht werden. Vor allem kann der Kraftfluss möglichst parallel zur Fahrtrichtung geführt werden.

Entsprechend können je nach Ausführungsvariante der Erfindung die Pufferelemente miteinander oder, wenn zwischen ihnen die Aufkletterschutzvorrichtung angebracht ist, über die Aufkletterschutzvorrichtung miteinander verbunden sein. Die Aufkletterschutzvorrichtung kann beispielsweise mit einer äußeren Hülse eines Pufferelements verbunden bzw. daran abgestützt sein, sodass der Kraftfluss eher in die Hülse eingeleitet wird. Sind innerhalb einer solchen Hülse eines Pufferelements aber auch weitere Energieverzehrelemente oder dergleichen angeordnet, so kann es vorteilhaft sein, den Kraftfluss auch hierin einzuleiten. Ist die Hülse beispielsweise dazu ausgebildet, die Energie durch plastische Verformung zu verzehren, kann grundsätzlich die Aufkletterschutzvorrichtung auch an der Hülse abgestützt sein, damit die durch sie übertragene Energie auf diese Weise verzehrt wird.

Im Inneren der Dämpfungseinrichtung kann sodann beispielsweise eine elastische Struktur angeordnet werden, um etwa das erste Pufferelement elastisch zu puffern, welches auf der der Tragstruktur abgewandten Seite abgestützt ist. Derartige Ausführungsvarianten der Erfindung lassen erkennen, wie vielfältig der Kraftfluss geleitet und welche Möglichkeiten geboten werden, Energie reversibel oder irreversibel aufzunehmen.

Bei der Weiterbildung der Erfindung kann eines der Pufferelemente, insbesondere das zweite Pufferelement, welches eine irreversible Energieaufnahme ermöglicht, wie folgt ausgebildet sein:
- Das Pufferelement weist eine Hohlstruktur auf, welche sich vorzugsweise dazu eignet, ein Deformationsgehäuse zur Aufnahme von Kräften durch eine plastische Verformung bereitzustellen. Die Hohlstruktur bietet grundsätzlich einen hohen Widerstand bei der Verformung, d.h. durch sie kann beim Crash besonders viel kinetische Energie in Verformungsarbeit umgewandelt werden. Sie besitzt also eine gute Pufferwirkung. Dadurch, dass die Struktur einen Hohlraum ausbildet, ist somit auch Platz für das bei der Verformung verdrängte Material vorhanden, sodass der Kraftfluss zum großen Teil auch zu einer Verformung eingesetzt werden und nicht einfach weitergegeben wird.
- Eine Zusatzhohlstruktur in Form eines Rohres kann aber auch als Drehmomentstütze genutzt werden, da eine solche Struktur auch ein relativ hohes Biegemoment aufweist und somit in Querrichtung, senkrecht zur Fahrtrichtung, stabilisierend wirkt. Darüber hinaus bietet der Hohlraum in der Mitte auch die Möglichkeit, als Durchtauchraum zum gerichteten Leiten eines Pufferelements bzw. eines Teil eines Pufferelements beim Zusammenstoß zu wirken.

Insgesamt bieten diese Ausführungsbeispiele die Möglichkeit, dass zum einen möglichst viel Energie durch plastische Verformung beim Crash umgesetzt wird, zum anderen aber auch, dass der Kraftfluss und auch die Bewegungsfreiheit von Teilen der Deformationsvorrichtung gezielt geleitet werden können, damit im Falle eines Zusammenstoßes der mechanische Ablauf zumindest in den meisten Fällen möglichst vorhergesagt werden kann.

Überragt die Aufkletterschutzvorrichtung eines der Pufferelemente, insbesondere das erste Pufferelement, welches an der der Tragstruktur abgewandten Seite angeordnet ist, wenigstens teilweise, so wird ermöglicht, dass die miteinander kollidierenden Wagen möglichst früh verhaken und der entsprechende Kraftfluss möglichst frühzeitig zielgerichtet weitergeleitet werden kann.

Um das Verhaken der Aufkletterschutzvorrichtungen beim Crash zu ermöglichen, können insbesondere horizontal angeordnete Rippen vorgesehen sein. Durch eine horizontale Anordnung wird eine vertikale Komponente einer Kraftwirkung möglichst reduziert. Diese Strukturen zum Verhaken sind insbesondere an einer Kontaktfläche angeordnet. Die Verbindung bzw. mechanische Kopplung an die Dämpfungseinrichtung erfolgt über eine Abstützvorrichtung. Diese kann beispielsweise, wie oben beschrieben, L-förmig ausgebildet sein, um die Kraftwirkung parallel zur Fahrtrichtung aufzunehmen und den Kraftfluss in die seitlich zur Kontaktfläche versetzte Dämpfungseinrichtung einzuleiten. In vorteilhafter Weise wird somit im Falle eines Zusammenstoßes der kollidierenden Wagen die Kraft auch über eine breitere Wirkungsfläche, die durch Dämpfungseinrichtung und Aufkletterschutzvorrichtung gemeinsam gebildet wird, aufgenommen, sodass insgesamt auch der Druck beim Zusammenstoß reduziert werden kann.

Ist die Aufkletterschutzvorrichtung in Fahrtrichtung so angeordnet, dass bei einem Zusammenstoß das erste Pufferelement zunächst den Stoß aufnimmt, und danach erst zeitlich versetzt die Aufkletterschutzvorrichtung (etappenweises Aufnehmen der Kraft), so kann in vorteilhafter Weise die Pufferwirkung ebenfalls verbessert werden kann.

Grundsätzlich ist es denkbar, dass die Aufkletterschutzvorrichtungen in Fahrtrichtung gesehen parallel zu einem der Pufferelemente, insbesondere dem zweiten Pufferelement befestigt bzw. abgestürzt ist. Darüber hinaus ist diesbezüglich auch eine serielle Anordnung möglich. Die Wahl, welche Ausführungsform hierfür genutzt werden soll, hängt davon ab, ob die Pufferwirkung des zweiten Pufferelementes hierfür vollständig oder gegebenenfalls nur teilweise genutzt werden soll. Falls diese Pufferwirkung vollständig genutzt werden soll, empfiehlt sich in der Regel eine serielle Anordnung, sodass der Kraftfluss möglichst vollständig über ein Pufferelement in das nachgeschaltete Pufferelement eingeleitet werden kann. Bei einer parallelen Anordnung verteilt sich in der Regel der Druck auf die so angeordneten Elemente.

In vorteilhafter Weise kann bei einer Ausführungsform der Erfindung die Befestigung bzw. Abstützung an der Dämpfungseinrichtung bzw. an einem der Pufferelemente so erfolgen, dass der eingeleitete Kraftfluss konzentriert wird. Durch diese Einleitung in die Dämpfungseinrichtung wird aber auch ermöglicht, dass der Kraftfluss in seiner Richtung möglichst parallel zur Fahrtrichtung geleitet wird. Quer zur Fahrtrichtung wirkende Komponenten können durch diese Maßnahme gegebenenfalls umgeleitet oder unterdrückt werden. In vorteilhafter Weise können zu diesem Zweck insbesondere als Drehmomentstütze wirkende Strukturen in der Dämpfungseinrichtung enthalten sein.

Die Deformationsvorrichtungen sind in der Regel an einer Seite des Wagens beidseitig der Kupplung angeordnet. Die beiden Deformationsvorrichtungen bilden erfindungsgemäß zusammen ein Deformationssystem In Fahrtrichtung sind sie somit parallel geschaltet. Zusätzlich sind die gemeinsam ein Deformationssystem bildenden Deformationsvorrichtungen mechanisch miteinander verkoppelt, um eine noch stabilere Struktur darzustellen, insbesondere um hierdurch zusätzlich eine Art Drehmomentstütze ausbilden zu können. Ferner sind, wenn die beiden Deformationsvorrichtungen des Deformationssystems einander entsprechen, auch einander entsprechende, parallel angeordnete Pufferelemente miteinander mechanisch gekoppelt. Hierzu genügt es bereits, dass diese Pufferelemente miteinander verbunden werden. Erfindungsgemäß wird eine gemeinsame Abschlussbegrenzung der zweiten (tragstrukturseitig angeordneten) Pufferelemente, die jeweils zwischen dem ersten und dem zweiten Pufferelement vorgesehen ist, dazu verwendet, die beiden Deformationsvorrichtungen miteinander zu koppeln. Diese gemeinsame Abschlussbegrenzung verbindet also beide Deformationsvorrichtungen miteinander. Gerade dann, wenn bei einem Zusammenstoß auch seitliche, quer zur Fahrtrichtung wirkende Kraftkomponenten auftreten, kann dieses Deformationssystem zusätzlich als Drehmomentstütze wirken, wobei der insgesamt wirkende Kraftfluss konzentriert und, verteilt auf beide Deformationsvorrichtungen parallel zur Fahrtrichtung, weitergeleitet wird. Hierdurch wird der Kraftfluss zielgerichtet weitergeleitet und in der Regel auch kontrollierbarer, sodass die Sicherheit erhöht werden kann.

### Ausführungsbeispiele

Ausführungsbeispiele der Erfindung sind in den Zeichnungen dargestellt und werden nachstehend unter Angabe weiterer Einzelheiten und Vorteile näher erläutert. Im Einzelnen zeigen:
- Figur 1:: eine Deformationsvorrichtung gemäß der Erfindung, sowie
- Figur 2:: ein Deformationssystem gem. der Erfindung.

Figur 1 zeigt eine Deformationsvorrichtung 1 mit einer Dämpfungseinrichtung 2, die wiederum zwei hintereinandergeschaltete Pufferelemente 3, 4 aufweist. Das erste Pufferelement 3 ist gegenüber dem zweiten Pufferelement 4 weiter von einer Tragstruktur T beabstandet. Das erste Pufferelement 3 kommt also bei einem Crash zuerst mit dem kollidierenden Wagen in Kontakt, präziser: Der Stempel 5 als Teil des ersten Pufferelements 3 kommt bei eine Crash zuersten mit dem kollidierenden Wagen in Kontakt. Im vorliegenden Fall ist das erste Pufferelement 3 als Hülsenpuffer ausgebildet. Es umfasst somit zwei Elemente 5, 6, wobei die Hülse 6 einen größeren Durchmesser als der Stempel 5 aufweist, sodass der Stempel 5 in die Hülse 6 eingeschoben werden kann. Der Stempel 5 ist gegenüber der Hülse 6 durch ein im Inneren angeordnetes elastisches Element abgestürzt, sodass grundsätzlich eine reversible (zumindest teilweise elastische) Kraftaufnahme erfolgen kann.

Das zweite, nachgeschaltete Pufferelement 4 besitzt eine plastisch verformbaren Struktur, d.h. das zweite Pufferelement 4 dient zur irreversiblen Energieaufnahme. Es kann beispielsweise als Rohr ausgebildet sein oder ein Rohr aufweisen, sodass in vorteilhafter Weise hierdurch 2 Zusatzfunktionen erfüllt werden können:
- Zum einen dient das zweite Pufferelement 4 demzufolge als Drehmomentstütze, da ein Rohr ein vergleichsweise großes Biegemoment besitzt.
- Zum anderen dient der Hohlraum, den das Rohr ausbildet, als Durchtauchraum zum Durchtauchen des ersten Pufferelements 3 bzw. eines Teils des ersten Pufferelements 3.

Zwischen dem ersten Pufferelement 3 und dem zweiten Pufferelement 4 ist eine Abschlussbegrenzung 7 in Form einer Platte angeordnet. Diese kann beispielsweise mit einer Sollbruchstelle ausgebildet sein, damit in dem Fall, wenn die Krafteinwirkung bei einem Zusammenstoß zu hoch ist, diese Sollbruchstelle durchstoßen wird, wenn das elastische erste Pufferelement 3 bereits gemäß seiner Ausführung möglichst viel, aber nicht die gesamte Energie des Stoßes aufgenommen hat. Das Rohr des zweiten Pufferelements 4 besitzt deshalb auch einen größeren Durchmesser das erste Pufferelement 3.

Das zweite Pufferelement 4 kann wiederum mit der Tragstruktur T verbunden werden. Zwischen dem ersten Pufferelement 3 und dem zweiten Pufferelement 4 ist die Aufkletterschutzvorrichtung 8 abgestützt. Diese umfasst eine Kontaktfläche 9 mit einer horizontal verlaufenden Rillenstruktur und eine Abstützvorrichtung 10, welche L-förmig ausgebildet ist und einen Kraftfluss derart weiterleitet, dass dieser möglichst parallel zur Fahrtrichtung in das zweite Pufferelement 4 eingeleitet wird. Die Aufkletterschutzvorrichtung 8 bzw. die Abstützvorrichtung 10 sind L-förmig ausgebildet, wobei jedoch die Abstützvorrichtung 10 einen Winkel von 27° mit einer Senkrechten zur Fahrtrichtung R einschließt.

Die Aufkletterschutzvorrichtung 8 überragt einen Teil des 1. Pufferelements 3, und zwar soweit, wie in Fahrtrichtung R die Hülse 6 reicht. In der Regel wird es bei einem Zusammenstoß daher zu einem Kontakt mit der Kontaktfläche 9 der Aufkletterschutzvorrichtung 8 kommen, wenn der Stempel 5 des ersten Pufferelements 3 vollständig (elastisch) in die Hülse 6 eingedrückt ist und das darin befindliche elastische Element vollständig eingedrückt hat.

In vorteilhafter Weise ermöglicht dieses Ausführungsbeispiel, dass bei einem Zusammenstoß der über die Aufkletterschutzvorrichtung 8 eingeleitete Kraftfluss konzentriert und möglichst parallel zur Fahrtrichtung weitergeleitet wird, dieser Kraftfluss darüber hinaus aber auch an ein Pufferelement, nämlich das zweite Pufferelement 4 weitergegeben wird, sodass ein irreversibler Energieverzehr durch eine plastische Verformung zustande kommt. Die Gefahr eines Aufkletterns kann also durch einen zusätzlichen Energieverzehr verringert werden. Insgesamt wird dadurch ein höheres Maß an Sicherheit ermöglicht, und in den meisten Fällen kann die Deformation beim Zusammenstoß gezielter in eine bestimmte Richtung gelenkt werden.

Die Deformationsvorrichtung 1 ist über die Befestigungsvorrichtung B am der Tragstruktur T befestigt.

Ein Deformationssystem 11 ist in Figur 2 gezeigt. Auch hier sind bei den beiden, in Fahrtrichtung R parallel zueinander angeordneten Deformationsvorrichtungen 1 jeweils zwei Pufferelemente 3, 4 in Serie geschaltet. Die Aufkletterschutzvorrichtungen 8 sind zwischen erstem und zweitem Pufferelement 3, 4 abgestützt. Die ebenfalls in diesem Bereich angeordnete Abschlussplatte 7 der zweiten Pufferelemente 4 ist beiden Pufferelementen 4 gemeinsam und überspannt den Zwischenraum zwischen den beiden Deformationsvorrichtungen 1. Auf diese Weise wird die Drehmomentsteifigkeit erhöht, sodass Querkräfte senkrecht zur Fahrtrichtung (R) besser aufgefangen und gepuffert werden können.

Allen Ausführungsbeispielen und Weiterbildungen der Erfindung ist gemeinsam, dass eine Aufkletterschutzvorrichtung vorgesehen ist, um beim Zusammenstoß zu erschweren, dass das Schienenfahrzeug bzw. das Kollisionsobjekt angehoben bzw. das Schienenfahrzeug über das Kollisionsobjekt oder umgekehrt geschoben wird, wobei die Aufkletterschutzvorrichtung an der Dämpfungseinrichtung befestigt bzw. abgestützt ist.

### Bezugszeichenliste:

- 1: Deformationsvorrichtung
- 2: Dämpfungseinrichtung
- 3: erstes Pufferelement
- 4: zweites Pufferelement
- 5: Stempel
- 6: Hülse
- 7: Abschlussbegrenzung
- 8: Aufkletterschutzvorrichtung
- 9: Kontaktfläche
- 10: Abstützvorrichtung
- 11: Deformationssystem
- B: Befestigungsvorrichtung
- R: Fahrtrichtung
- T: Tragstruktur

## Patentansprüche

1. Deformationssystem (11) mit wenigstens zwei Deformationsvorrichtungen (1) für bewegliche oder feste Tragstrukturen (T) von Schienenfahrzeugen, zum Aufnehmen von Kräften im Falle eines Zusammenstoßes mit einem Kollisionsobjekt, insbesondere mit einem weiteren Schienenfahrzeug, umfassend je eine Dämpfungseinrichtung (2) für Stöße mit:
- einem ersten und einem zweiten Pufferelement (3, 4) zur Aufnahme von Druckkräften beim Zusammenstoß,
- wobei das erste und das zweite Pufferelement (3, 4) der jeweiligen Deformationsvorrichtung (1) in Fahrtrichtung (R) des Schienenfahrzeugs hintereinander geschaltet sind,
- wobei das erste und/oder das zweite Pufferelement (3,4):
∘ einen Puffer zur reversiblen Aufnahme von Energie, insbesondere wenigstens ein Aufnahmeelement zur wenigstens teilweisen, insbesondere vollständig elastischen Verformung, und/oder
∘ ein Energieverzehrelement zur irreversiblen Aufnahme von Energie, umfasst / umfassen, wobei vorzugsweise das erste Pufferelement(3) einen Puffer zur reversiblen Aufnahme von Energie und das zweite Pufferelement (4) ein Energieverzehrelement zur irreversiblen Aufnahme von Energie aufweist,
- wobei die Deformationsvorrichtungen (1) fahrzeugseitig an der Tragstruktur (T) befestigbar sind, wobei jeweils für eine Deformationsvorrichtung (1) eine Aufkletterschutzvorrichtung (8) vorgesehen ist, die dazu ausgebildet ist, beim Zusammenstoß zu erschweren, dass das Schienenfahrzeug und/oder das Kollisionsobjekt angehoben und/oder das Schienenfahrzeug über das Kollisionsobjekt oder umgekehrt geschoben wird, wobei die Aufkletterschutzvorrichtungen (8) an den Dämpfungseinrichtungen (2) befestigt und/oder abgestützt sind, und wobei die Deformationsvorrichtungen (1) parallel zur Fahrtrichtung (R) geschaltet sind, **dadurch gekennzeichnet, dass**
die zweiten Pufferelemente (4) der Deformationsvorrichtung (1) miteinander verbunden sind, und an der der Tragstruktur (T) abgewandten Seite eine gemeinsame Abschlussbegrenzung (7) aufweisen, welche den Zwischenraum zwischen den beiden Deformationsvorrichtungen (1) überspannt.

2. Deformationssystem (11) mit wenigstens zwei Deformationsvorrichtungen (1) nach Anspruch 1, dadurch, dass die Abschlussbegrenzung (7) als eine Abdeckung und/oder eine Abschlussplatte ausgebildet ist.

3. Deformationssystem (11) mit wenigstens zwei Deformationsvorrichtungen (1) nach einem der vorgenannten Ansprüche, **dadurch gekennzeichnet, dass** die Aufkletterschutzvorrichtung (8) nicht unmittelbar am fahrzeugseitigen Ende der Deformationsvorrichtung (1) befestigt und/oder abgestützt ist und/oder dass die Aufkletterschutzvorrichtung (8) derart an der Dämpfungseinrichtung (2) befestigt und/oder abgestützt ist, dass bei einer Befestigung an der Tragstruktur (T) die Aufkletterschutzvorrichtung (8) nicht unmittelbar mit der Tragstruktur (T) in Kontakt kommt.

4. Deformationssystem (11) mit wenigstens zwei Deformationsvorrichtungen (1) nach einem der vorgenannten Ansprüche, **dadurch gekennzeichnet, dass** die Aufkletterschutzvorrichtung (8):
- am ersten Pufferelement und/oder am zweiten Pufferelement befestigt und/oder abgestützt ist und/oder
- zwischen ersten und zweiten Pufferelement (3, 4) befestigt und/oder abgestützt ist.

5. Deformationssystem (11) mit wenigstens zwei Deformationsvorrichtungen (1) nach einem der vorgenannten Ansprüche, **dadurch gekennzeichnet, dass** das zweite Pufferelement (4) eine Abschlussbegrenzung, insbesondere eine Abdeckung und/oder eine Abschlussplatte (7) aufweist, an der die Aufkletterschutzvorrichtung (8) befestigt und/oder woran die Aufkletterschutzvorrichtung (8) abgestützt ist, wobei vorzugsweise die Abschlussbegrenzung an der der Tragstruktur (T) abgewandten Seite angeordnet ist.

6. Deformationssystem (11) mit wenigstens zwei Deformationsvorrichtungen (1) nach einem der vorgenannten Ansprüche, **dadurch gekennzeichnet, dass** das erste Pufferelemente (3) am zweiten Pufferelement (4) und/oder an der Aufkletterschutzvorrichtung (8) befestigt ist.

7. Deformationssystem (11) mit wenigstens zwei Deformationsvorrichtungen (1) nach einem der vorgenannten Ansprüche, **dadurch gekennzeichnet, dass** das erste und/oder zweite Pufferelement (4):
- eine Hohlstruktur aufweist/aufweisen, insbesondere als Deformationsgehäuse zur Aufnahme von Kräften durch plastische Verformung ausgebildet ist und/oder
- eine Zusatzhohlstruktur, insbesondere ein Rohr, als Drehmomentstütze und/oder als Durchtauchraum zum gerichteten Leiten eines der Pufferelemente, insbesondere des ersten Pufferelements (3) und/oder eines Teils des ersten Pufferelements (3) beim Zusammenstoß aufweist.

8. Deformationssystem (11) mit wenigstens zwei Deformationsvorrichtungen (1) nach einem der vorgenannten Ansprüche, **dadurch gekennzeichnet, dass** das erste und/oder das zweite Pufferelement (3, 4) dazu ausgebildet ist / sind, bis zu einer bestimmten Kraft und/oder bis zu einem bestimmten Impuls beim Zusammenstoß das Aufnahmeelement oder wenigstens eines der Aufnahmeelemente elastisch zu verformen und bei höherer Krafteinwirkung und/oder bei einem höheren Impuls das Aufnahmeelement oder wenigstens eines der Aufnahmeelemente plastisch zu verformen.

9. Deformationssystem (11) mit wenigstens zwei Deformationsvorrichtungen (1) nach einem der vorgenannten Ansprüche, **dadurch gekennzeichnet, dass** die Aufkletterschutzvorrichtung (8) wenigstens eine horizontal angeordnete Rippe aufweist, um ein Verkeilen mit einer Struktur, insbesondere einer Aufkletterschutzvorrichtung des Kollisionsobjekts zu ermöglichen und somit das Anheben des Schienenfahrzeugs und/oder des Kollisionsobjekts zu erschweren.

10. Deformationssystem (11) mit wenigstens zwei Deformationsvorrichtungen (1) nach einem der vorgenannten Ansprüche, **dadurch gekennzeichnet, dass** die Aufkletterschutzvorrichtung (8) wenigstens eines der Pufferelemente, insbesondere das erste Pufferelement (3) in Fahrtrichtung (R) wenigstens teilweise überragt.

11. Deformationssystem (11) mit wenigstens zwei Deformationsvorrichtungen (1) nach einem der vorgenannten Ansprüche, **dadurch gekennzeichnet, dass** die Aufkletterschutzvorrichtung (8) eine Kontaktfläche (9) zur Aufnahme des Kontakts mit dem Kollisionsobjekt beim Zusammenstoß und eine Abstützvorrichtung (10) aufweist, wobei die Abstützvorrichtung (10) mit dem zweiten Pufferelement (4) verbunden ist, insbesondere am zweiten Pufferelement (4) befestigt und/oder am zweiten Pufferelement (4) abgestützt ist, und wobei die Kontaktfläche (9) wenigstens eine horizontal angeorndete Rippe aufweist, um ein Verkeilen mit einer Struktur, insbesondere einer Aufkletterschutzvorrichtung des Kollisionsobjekts zu ermöglichen und somit das Anheben des Schienenfahrzeugs und/oder des Kollsionsobjekts zu erschweren.

12. Deformationssystem (11) mit wenigstens zwei Deformationsvorrichtungen (1) nach einem der vorgenannten Ansprüche, **dadurch gekennzeichnet, dass** das erste Pufferelement (3) und die Aufkletterschutzvorrichtung (8) parallel und/oder in Serie in Fahrtrichtung (R) am zweiten Pufferelement (4) befestigt und/oder abgestützt sind.

13. Deformationssystem (11) mit wenigstens zwei Deformationsvorrichtungen (1) nach einem der vorgenannten Ansprüche, **dadurch gekennzeichnet, dass** das erste Pufferelement (3) und die Aufkletterschutzvorrichtung (8) derart am zweiten Pufferelement (4) befestigt und/oder abgestützt sind, dass beim Zusammenstoß, insbesondere beim Zusammenstoß parallel zur Fahrtrichtung (R), der in das erste Pufferelement (3) und die Aufkletterschutzvorrichtung (8) eingeleitete Kraftfluss in das zweite Pufferelement (4), insbesondere parallel zur Fahrtrichtung (R) geleitet und insbesondere konzentriert wird.

14. Schienenfahrzeug mit einem Deformationssystem (11) mit wenigstens zwei Deformationsvorrichtungen (1) nach einem der vorgenannten Ansprüche 1 bis 13, **dadurch gekennzeichnet, dass** das eine Deformationssystem (11) unmittelbar an einer Tragstruktur (T), insbesondere am Chassis des Schienenfahrzeugs und/oder an einer Pufferbohle des Schienenfahrzeugs angebracht ist.

## Claims

1. Deformation system (11) having at least two deformation devices (1) for movable or fixed support structures (T) of rail vehicles, for receiving forces in the event of a collision with a collision object, in particular with a further rail vehicle, comprising in each case one damping installation (2) for impacts, having:
- one first and one second buffer element (3, 4) for receiving compressive forces in the collision;
- wherein the first and the second buffer element (3, 4) of the respective deformation device (1) are disposed behind one another in the travel direction (R) of the rail vehicle;
- wherein the first and/or the second buffer element (3, 4) comprise/comprises:
o a buffer for reversibly absorbing energy, in particular at least one absorption element for an at least partial, in particular complete, elastic deformation; and/or
o an energy absorption element for irreversibly absorbing energy, wherein preferably the first buffer element (3) has a buffer for reversibly absorbing energy, and the second buffer element (4) has an energy absorption element for irreversibly absorbing energy;
- wherein the deformation devices (1) on the vehicle are able to be fastened to the support structure (T), wherein one climbing protection device (8) is in each case provided for one deformation device (1), said climbing protection device (8) in the collision being configured to impede lifting of the rail vehicle and/or the collision object, and/or impede telescoping of the rail vehicle over the collision object or vice versa, wherein the climbing protection devices (8) are fastened to and/or supported on the damping installations (2), and wherein the deformation devices (1) are disposed parallel to the travel direction (R),
**characterized in that**
the second buffer elements (4) of the deformation device (1) are connected to one another and on that side that faces away from the support structure (T) have a common terminal delimitation (7) which spans the intermediate space between the two deformation devices (1).

2. Deformation system (11) having at least two deformation devices (1) according to Claim 1, **characterized in that** the terminal delimitation (7) is configured as a cover and/or a finisher plate.

3. Deformation system (11) having at least two deformation devices (1) according to one of the preceding claims, **characterized in that** the climbing protection device (8) is not fastened directly to and/or supported directly on the vehicle-proximal end of the deformation device (1), and/or **in that** the climbing protection device (8) is fastened to and/or supported on the damping installation (2) in such a manner that, when fastened to the support structure (T), the climbing protection device (8) is not in direct contact with the support structure (T) .

4. Deformation system (11) having at least two deformation devices (1) according to one of the preceding claims, **characterized in that** the climbing protection device (8):
- is fastened to and/or supported on the first buffer element and/or the second buffer element, and/or
- is fastened and/or supported between the first and the second buffer element (3, 4).

5. Deformation system (11) having at least two deformation devices (1) according to one of the preceding claims, **characterized in that** the second buffer element (4) has a terminal delimitation, in particular a cover and/or a finisher plate (7), to which the climbing protection device (8) is fastened, and/or on which the climbing protection device (8) is supported, wherein the terminal delimitation is preferably disposed on that side that faces away from the support structure (T).

6. Deformation system (11) having at least two deformation devices (1) according to one of the preceding claims, **characterized in that** the first buffer element (3) is fastened to the second buffer element (4) and/or to the climbing protection device (8) .

7. Deformation system (11) having at least two deformation devices (1) according to one of the preceding claims, **characterized in that** the first and/or the second buffer element (4) have/has:
- a hollow structure which is in particular configured as a deformation housing for absorbing forces by plastic deformation, and/or
- an additional hollow structure, in particular a tube, as a torque support and/or as a plunging space for guiding in a directed manner one of the buffer elements, in particular the first buffer element (3) and/or part of the first buffer element (3) in the collision.

8. Deformation system (11) having at least two deformation devices (1) according to one of the preceding claims, **characterized in that** the first and/or the second buffer element (3, 4) in the collision are/is configured to elastically deform the absorption element or at least one of the absorption elements up to a specific force and/or up to a specific impulse and, in the event of a higher force and/or in the event of a higher impulse acting thereon, to plastically deform the absorption element or at least one of the absorption elements.

9. Deformation system (11) having at least two deformation devices (1) according to one of the preceding claims, **characterized in that** the climbing protection device (8) has at least one horizontally disposed rib for enabling wedging with a structure, in particular a climbing protection device of the collision object, and to thus impede the lifting of the rail vehicle and/or of the collision object.

10. Deformation system (11) having at least two deformation devices (1) according to one of the preceding claims, **characterized in that** the climbing protection device (8) in the travel direction (R) at least partially protrudes beyond at least one of the buffer elements, in particular the first buffer element (3).

11. Deformation system (11) having at least two deformation devices (1) according to one of the preceding claims, **characterized in that** the climbing protection device (8) has a contact face (9) for absorbing the contact with the collision object in the collision, and a support device (10), wherein the support device (10) is connected to the second buffer element (4), in particular fastened to the second buffer element (4) and/or supported on the second buffer element (4), and wherein the contact face (9) has at least one horizontally disposed rib to enable wedging with a structure, in particular a climbing protection device of the collision object, and thus to impede the lifting of the rail vehicle and/or of the collision object.

12. Deformation system (11) having at least two deformation devices (1) according to one of the preceding claims, **characterized in that** the first buffer element (3) and the climbing protection device (8) in the travel direction (R) are fastened to and/or supported on the second buffer element (4) parallel and/or in series.

13. Deformation system (11) having at least two deformation devices (1) according to one of the preceding claims, **characterized in that** the first buffer element (3) and the climbing protection device (8) are/is fastened to and/or supported on the second buffer element (4) in such a manner that in the collision, in particular in the collision parallel to the travel direction (R), the flux of force introduced into the first buffer element (3) and the climbing protection device (8) is directed, in particular parallel to the travel direction (R), into the second buffer element (4) and in particular concentrated therein.

14. Rail vehicle having a deformation system (11) having at least two deformation devices (1) according to one of preceding Claims 1 to 13, **characterized in that** the one deformation system (11) is attached directly to a support structure (T), in particular on the chassis of the rail vehicle and/or to a headstock of the rail vehicle.

## Revendications

1. Système de déformation (11) comportant au moins deux dispositifs de déformation (1) pour des structures porteuses (T) mobiles ou fixes de véhicules ferroviaires, pour la réception de forces dans le cas d'un choc avec un objet impliqué dans la collision, en particulier avec un autre véhicule ferroviaire, comprenant respectivement un dispositif d'amortissement (2) des chocs comportant :
- un premier et un deuxième élément tampon (3, 4) pour la réception de forces de compression lors du choc,
- le premier et le deuxième élément tampon (3, 4) du dispositif de déformation (1) respectif étant montés l'un derrière l'autre dans la direction de conduite (R) du véhicule ferroviaire,
- le premier et/ou le deuxième élément tampon (3, 4) comportant :
o un tampon pour la réception réversible d'énergie, en particulier au moins un élément de réception pour la déformation élastique au moins partielle, en particulier complète, et/ou
o un élément d'absorption d'énergie pour la réception irréversible d'énergie, le premier élément tampon (3) comprenant de préférence un tampon pour la réception réversible d'énergie et le deuxième élément tampon (4) comprenant un élément d'absorption d'énergie pour la réception irréversible d'énergie,
- les dispositifs de déformation (1) pouvant être fixés côté véhicule à la structure porteuse (T), un dispositif de protection anti-chevauchement (8) étant prévu respectivement pour un dispositif de déformation (1), lequel dispositif de protection anti-chevauchement est réalisé pour, en cas de choc, rendre difficile le soulèvement du véhicule ferroviaire et/ou de l'objet impliqué dans la collision et/ou la poussée du véhicule ferroviaire sur l'objet impliqué dans la collision ou inversement, les dispositifs de protection anti-chevauchement (8) étant fixés et/ou supportés sur les dispositifs d'amortissement (2), et les dispositifs de déformation (1) étant montés parallèlement à la direction de conduite (R), **caractérisé en ce que**
les deuxièmes éléments tampons (4) du dispositif de déformation (1) sont reliés les uns aux autres, et comprennent, sur le côté opposé à la structure porteuse (T), une limite de terminaison commune (7), laquelle enjambe l'espace intermédiaire entre les deux dispositifs de déformation (1).

2. Système de déformation (11) comportant au moins deux dispositifs de déformation (1) selon la revendication 1, **caractérisé en ce que** la limite de terminaison (7) est réalisée sous la forme d'un couvercle et/ou d'une plaque de terminaison.

3. Système de déformation (11) comportant au moins deux dispositifs de déformation (1) selon l'une des revendications précédentes, **caractérisé en ce que** le dispositif de protection anti-chevauchement (8) n'est pas fixé et/ou supporté directement sur l'extrémité côté véhicule du dispositif de déformation (1) et/ou **en ce que** le dispositif de protection anti-chevauchement (8) est fixé et/ou supporté sur le dispositif d'amortissement (2) de telle sorte qu'en cas de fixation sur la structure porteuse (T), le dispositif de protection anti-chevauchement (8) ne vient pas directement en contact avec la structure porteuse (T).

4. Système de déformation (11) comportant au moins deux dispositifs de déformation (1) selon l'une des revendications précédentes, **caractérisé en ce que** le dispositif de protection anti-chevauchement (8)
- est fixé et/ou supporté sur le premier élément tampon et/ou sur le deuxième élément tampon et/ou
- est fixé et/ou supporté entre le premier et le deuxième élément tampon (3, 4).

5. Système de déformation (11) comportant au moins deux dispositifs de déformation (1) selon l'une des revendications précédentes, **caractérisé en ce que** le deuxième élément tampon (4) comprend une limite de terminaison, en particulier un couvercle et/ou une plaque de terminaison (7), sur lequel/laquelle le dispositif de protection anti-chevauchement (8) est fixé et/ou sur lequel/laquelle le dispositif de protection anti-chevauchement (8) est supporté, la limite de terminaison étant de préférence disposée sur le côté opposé à la structure porteuse (T).

6. Système de déformation (11) comportant au moins deux dispositifs de déformation (1) selon l'une des revendications précédentes, **caractérisé en ce que** le premier élément tampon (3) est fixé sur le deuxième élément tampon (4) et/ou sur le dispositif de protection anti-chevauchement (8).

7. Système de déformation (11) comportant au moins deux dispositifs de déformation (1) selon l'une des revendications précédentes, **caractérisé en ce que** le premier et/ou le deuxième élément tampon (4) :
- comprend/comprennent une structure creuse, en particulier en tant que boîtier de déformation servant à recevoir des forces par déformation plastique et/ou
- comprend/comprennent une structure creuse supplémentaire, en particulier un tube, en tant que support de couple et/ou en tant qu'espace de traversée pour le guidage orienté de l'un des éléments tampons, en particulier du premier élément tampon (3) et/ou d'une partie du premier élément tampon (3) en cas de choc.

8. Système de déformation (11) comportant au moins deux dispositifs de déformation (1) selon l'une des revendications précédentes, **caractérisé en ce que** le premier et/ou le deuxième élément tampon (3, 4) est/sont réalisé(s) pour déformer élastiquement l'élément de réception ou au moins l'un des éléments de réception jusqu'à une force déterminée et/ou jusqu'à une impulsion déterminée en cas de choc et pour déformer plastiquement l'élément de réception ou au moins l'un des éléments de réception en cas d'action de force plus élevée et/ou en cas d'impulsion plus élevée.

9. Système de déformation (11) comportant au moins deux dispositifs de déformation (1) selon l'une des revendications précédentes, **caractérisé en ce que** le dispositif de protection anti-chevauchement (8) comprend au moins une nervure disposée horizontalement, afin de rendre possible un coincement avec une structure, en particulier un dispositif de protection anti-chevauchement de l'objet impliqué dans la collision et de rendre ainsi difficile le soulèvement du véhicule ferroviaire et/ou de l'objet impliqué dans la collision.

10. Système de déformation (11) comportant au moins deux dispositifs de déformation (1) selon l'une des revendications précédentes, **caractérisé en ce que** le dispositif de protection anti-chevauchement (8) dépasse au moins partiellement au-delà d'au moins l'un des éléments tampons, en particulier au-delà du premier élément tampon (3) dans la direction de conduite (R).

11. Système de déformation (11) comportant au moins deux dispositifs de déformation (1) selon l'une des revendications précédentes, **caractérisé en ce que** le dispositif de protection anti-chevauchement (8) comprend une surface de contact (9) pour la réception du contact avec l'objet impliqué dans la collision en cas de choc et un dispositif de support (10), le dispositif de support (10) étant relié au deuxième élément tampon (4), en particulier étant fixé sur le deuxième élément tampon (4) et/ou supporté sur le deuxième élément tampon (4), et la surface de contact (8) comprenant au moins une nervure disposée horizontalement, afin de rendre possible un coincement avec une structure, en particulier un dispositif de protection anti-chevauchement de l'objet impliqué dans la collision et de rendre ainsi difficile le soulèvement du véhicule ferroviaire et/ou de l'objet impliqué dans la collision.

12. Système de déformation (11) comportant au moins deux dispositifs de déformation (1) selon l'une des revendications précédentes, **caractérisé en ce que** le premier élément tampon (3) et le dispositif de protection anti-chevauchement (8) sont fixés et/ou supportés sur le deuxième élément tampon (4) parallèlement et/ou en série dans la direction de conduite (R).

13. Système de déformation (11) comportant au moins deux dispositifs de déformation (1) selon l'une des revendications précédentes, **caractérisé en ce que** le premier élément tampon (3) et le dispositif de protection anti-chevauchement (8) sont fixés et/ou supportés sur le deuxième élément tampon (4) de telle sorte qu'en cas de choc, en particulier en cas de choc parallèlement à la direction de conduite (R), le flux de force introduit dans le premier élément tampon (3) et le dispositif de protection anti-chevauchement (8) est guidé et en particulier concentré dans le deuxième élément tampon (4), en particulier parallèlement à la direction de conduite (R) .

14. Véhicule ferroviaire comportant un système de déformation (11) comportant au moins deux dispositifs de déformation (1) selon l'une des revendications précédentes 1 bis 13, **caractérisé en ce que** le système de déformation (11) est installé directement sur une structure porteuse (T), en particulier sur le châssis du véhicule ferroviaire et/ou sur une traverse porte-tampons du véhicule ferroviaire.
